# EUROPÄISCHE PATENTSCHRIFT

(11) **EP 2 611 995 B1**
(45) Veröffentlichungstag und Bekanntmachung des Hinweises auf die Patenterteilung: **26.04.2017**
(21) Anmeldenummer: 11771088.9
(22) Anmeldetag: 12.10.2011
(51) Int. Cl.: F01K 23/10, F22B 1/18, F01K 7/18, F01K 7/20

(54) **DAMPFTURBINENANLAGE MIT VARIABLER DAMPFEINSPEISUNG**
STEAM TURBINE PLANT WITH VARIABLE STEAM SUPPLY
SYSTÈME DE TURBINE À VAPEUR À ALIMENTATION EN VAPEUR VARIABLE

(30) Priorität: 29.10.2010 EP 10189417
(43) Veröffentlichungstag der Anmeldung: 10.07.2013
(73) Patentinhaber: Siemens Aktiengesellschaft, 80333 München (DE)
(72) Erfinder: PIEPER, Norbert, 47178 Duisburg (DE); WECHSUNG, Michael, 45470 Mülheim an der Ruhr (DE)
(86) Internationale Anmeldenummer: PCT/EP2011/067811
(87) Internationale Veröffentlichungsnummer: WO 2012/055703

(56) Entgegenhaltungen:
- EP-A1- 2 206 894
- EP-A2- 2 136 037
- WO-A1-93/00501
- WO-A1-2011/030285
- DE-A1- 10 227 709
- JP-A- 60 166 704
- JP-A- 61 226 505

## Beschreibung

Die Erfindung betrifft eine Dampfturbinenanlage mit variabler Dampfeinspeisung.

Dampfturbinenanlagen werden in der Regel unter ökonomischen Gesichtspunkten dimensioniert. Insbesondere bei Dampfturbinenanlagen, die in der elektrischen Energieerzeugung eingesetzt werden, wird zum Erreichen höchster Wirkungsgrade mit sehr großen Leistungseinheiten gearbeitet. Der Wirkungsgrad soll zudem über einen möglichst großen Leistungsbereich konstant sein. Dazu ist es bekannt einen Zudampf, insbesondere einen Niederdruck-Zudampf, in eine Mittel- oder NiederdruckDampfturbine einzuspeisen. Wird die Dampfturbine beispielsweise im Teillastbetrieb gefahren, muss der Zudampf an der Einspeisestelle angedrosselt werden, sofern dieser bei konstantem Druck zur Verfügung steht.

In kombinierten Gas- und Dampfturbinenanlagen wird Dampf auf mehreren Druckstufen erzeugt, beispielsweise Frischdampf, Mitteldruck-Zudampf und Niederdruck-Zudampf beim Drei-Druck-Prozess. Häufig wird dabei ein Brennstoff mit einem hohen Schwefelgehalt verwendet. Dabei kann es notwendig sein, den Druck des Niederdruck-Zudampfs zu erhöhen, um ein Auskondensieren von schwefliger Säure an den Wärmeübertragerflächen eines Dampferzeugers aufgrund des hohen Schwefelgehalts des Brennstoffs zu verhindern. Im Gegenzug muss der Niederdruck-Zudampf entsprechend an der Einspeisestelle angedrosselt werden. Nachteilig dabei ist, dass mit dem Androsseln des Zudampfs Energie vernichtet wird, also die Fähigkeit des Dampfs abnimmt im Kreisprozess Arbeit zu verrichten, wodurch der Wirkungsgrad des gesamten Dampfkraftprozesses sinkt.

Aus der WO-A1-2011/030285 ist eine Dampfturbinenanlage bekannt mit einer Hochdruck-, Mitteldruck- und Niederdruck-Turbine. Die Mitteldruck- und Niederdruck-Turbinen haben jeweils eine Umleitstation um die Dampfmenge über den jeweiligen Turbinen variieren zu können.

Aus der DE 102 27 709 A1 ist eine Dampfturbinenanlage mit einem zwischen Hochdruckturbine und Mitteldruck- oder Niederdruckturbine angeordneten Zwischenüberhitzer bekannt. Dabei ist zwischen Hochdruckturbinenaustritt und Zwischenüberhitzereintritt ein Rückschlagventil angeordnet. Ein sicheres und schnelles Hochfahren aus dem kalten Zustand respektive eine Lastabschaltung wird dadurch ermöglicht, dass weiterhin eine Überströmleitung vorgesehen ist, welche, den Zwischenüberhitzer überbrückend, die Hochdruck-Abdampfleitung der Hochdruckturbine mit der Mitteldruckturbine verbindet. Aus der JP 60 166 704 A ist eine Dampfturbine mit einem Kondensator bekannt, bei der eine Schaltung vorhanden ist, den Kondensator nach dem Abfahren der Dampfturbine auf niedrigem Druck zu belassen. Dazu ist ein Steuergerät vorhanden, das Ventile entsprechend setuert un schließt. Es ist eine zum Kondensator führende Dampfsammelleitung vorhanden.

Der Erfindung liegt die Aufgabe zugrunde, eine Dampfturbinenanlage zu schaffen, bei der die oben genannten Probleme überwunden sind und insbesondere Drosselverluste weitestgehend vermieden sind. Ferner ist es Aufgabe der Erfindung ein Verfahren zum Betreiben der Dampfturbinenanlage vorzuschlagen, bei dem insbesondere Drosselverluste weitestgehend vermieden werden.

Die Aufgabe ist erfindungsgemäß mit einer Dampfturbinenanlage gemäß Anspruch 1 gelöst. Ferner ist die Aufgabe mit einem Verfahren gemäß Anspruch 6 gelöst. Vorteilhafte Weiterbildungen der Erfindung sind in den abhängigen Ansprüchen beschrieben.

Bei einer Dampfturbinenanlage mit einer Dampfturbine und einer einen Zudampfleitungsabschnitt aufweisenden Zudampfsammelleitung zur Versorgung eines Dampfverbrauchers ist die Zudampfsammelleitung an einer Zudampfeinleitstelle des Zudampfleitungsabschnitts in den Abdampfstrom der Dampfturbine eingeleitet und eine Einspeisedampfvorrichtung ist an der Dampfturbine mit einer Umschaltarmatur vorgesehen, mit der stromauf der Zudampfeinleitstelle die Einspeisedampfvorrichtung an den Zudampfleitungsabschnitt angeschlossen ist und die derart umschaltbar ist, dass, wenn der Abdampfdruck kleiner einem Soll-Druck in dem Zudampfleitungsabschnitt ist, der Zudampfleitungsabschnitt mit der Einspeisedampfvorrichtung dampfleitend verbunden und zwischen der Umschaltarmatur und der Zudampfeinleitstelle unterbrochen ist, sowie sonst die Einspeisedampfvorrichtung von dem Zudampfleitungsabschnitt getrennt ist.

Erfindungsgemäß wird die Umschaltarmatur bei einem Unterschreiten des Soll-Drucks in dem Zudampfleitungsabschnitt derart geschaltet, dass die Dampfturbine mit einem Einspeisedampf via die Einspeisedampfvorrichtung beaufschlagt wird. Entspricht der Abdampfdruck der Dampfturbine dem Soll-Wert, oder liegt er darüber, ist die Einspeisedampfvorrichtung von dem Zudampfleitungsabschnitt getrennt und die Dampfturbine erhält keinen Einspeisedampf via die Einspeisedampfvorrichtung. Wird die Dampfturbinenanlage in Teillast betrieben, wodurch der Druck im Dampfturbineninneren entsprechend abfällt, oder wird ein stark schwefelhaltiger Brennstoff beim Betrieb einer an die Dampfturbinenanlage gekoppelten Gasturbinenanlage verwendet, wobei der Niederdruckdampfdruck in der Regel erhöht wird, um ein Auskondensieren von schwefliger Säure und somit ein Korrodieren von Bauteilen des Abhitzekessels zu verhindern, kann mittels der Umschaltarmatur der Zudampf über die Einspeisedampfvorrichtung stromauf eingeleitet und in der Dampfturbine entspannt werden.

Die Einspeisedampfvorrichtung weist bevorzugt eine Mehrzahl an Dampfeinspeisestellen an unterschiedlichen Stufen der Dampfturbine auf und die Einspeisedampfvorrichtung ist derart ansteuerbar, dass die Einspeisung des Einspeisedampfes nur an derjenigen Dampfeinspeisestelle erfolgt, an der der Druck an der Einleitposition innerhalb der Dampfturbine zwar höher ist als der des Einspeisedampfs selbst, die Druckdifferenz jedoch minimal ist. Der Einspeisedampf wird folglich derart in die Dampfturbine eingespeist, dass eine gegebenenfalls erforderliche Drosselung des Einspeisedampfs entbehrlich ist, wodurch die erfindungsgemäße Dampfturbinenanlage frei von unnötigen Drosselverlusten ist.

Bei Lastabsenkung der Dampfturbine ist die Einspeisedampfvorrichtung bevorzugt derart angesteuert, dass ausgehend von der Dampfeinspeisestelle, die an einer abdampfseitig angeordneten Stufe der Dampfturbine ausgebildet ist, die Einspeisedampfvorrichtung diejenige Dampfeinspeisestelle ansteuert, die an einer angrenzenden, stromauf angeordneten Stufe der Dampfturbine ausgebildet ist.

Die Einspeisedampfvorrichtung ist bei dieser Ausführungsform also ausgebildet, bei Lastabsenkung der Mitteldruckdampfturbine von der an einer Stufe der Mitteldruckdampfturbine angesteuerten Dampfeinspeisestelle auf eine angrenzende, stromauf angeordnete Dampfeinspeisestelle umzusteuern.

Bevorzugtermaßen ist die Einspeisedampfvorrichtung bei Lastzunahme der Dampfturbine derart angesteuert, dass ausgehend von einer Dampfeinspeisestelle, die an einer stromauf angeordneten Stufe der Dampfturbine ausgebildet ist, die Einspeisedampfvorrichtung diejenige Dampfeinspeisestelle ansteuert, die an einer angrenzenden, abdampfseitig angeordneten Stufe der Dampfturbine ausgebildet ist. Als Dampfverbraucher der Dampfturbinenanlage ist bevorzugt eine Mittel- oder Niederdruckdampfturbine vorgesehen.

Die Einspeisedampfvorrichtung ist bei dieser Ausführungsform also ausgebildet, bei Lasterhöhung der Mitteldruckdampfturbine von der an einer Stufe der Mitteldruckdampfturbine angesteuerten Dampfeinspeisestelle auf eine angrenzende, stromab angeordnete Dampfeinspeisestelle umzusteuern.

Ferner sind bevorzugt die Öffnungsgradkennlinie der Umschaltarmatur für das Verbinden und Trennen der Einspeisedampfvorrichtung und/oder die Öffnungsgradkennlinie für das Verbinden und Trennen des Zudampfleitungsabschnitts linear, progressiv oder degressiv.

Ein Verfahren zum Betreiben der Dampfturbinenanlage weist bevorzugt die Schritte auf: Bereitstellen der Dampfturbinenanlage; Festlegen eines Soll-Drucks für die Zudampfsammelleitung; Schalten der Umschaltarmatur so, dass, wenn der Abdampfdruck kleiner dem Soll-Druck in dem Zudampfleitungsabschnitt ist, der Zudampfleitungsabschnitt mit der Einspeisedampfvorrichtung dampfleitend verbunden und zwischen der Umschaltarmatur und der Zudampfeinleitstelle unterbrochen ist; oder Schalten der Umschaltarmatur so, dass, wenn der Abdampfdruck gleich oder größer dem Soll-Druck in dem Zudampfleitungsabschnitt ist, die Einspeisedampfvorrichtung von der Umschaltarmatur getrennt und an die Zudampfeinleitstelle Zudampf direkt von dem Zudampfleitungsabschnitt gefördert wird.

Bei dem Verfahren weist ferner bevorzugt die Einspeisedampfvorrichtung eine Mehrzahl an Dampfeinspeisestellen an unterschiedlichen Stufen der Dampfturbine auf und die Einspeisedampfvorrichtung wird derart angesteuert, dass die Einspeisung des Einspeisedampfes nur an derjenigen Dampfeinspeisestelle erfolgt, an der die Druckdifferenz zwischen der Einspeiseposition innerhalb der Dampfturbine und dem Einspeisedampf minimal ist. Dabei wird bei Lastabsenkung der Dampfturbine die Einspeisedampfvorrichtung bevorzugt derart angesteuert, dass ausgehend von der Dampfeinspeisestelle, die an einer abdampfseitig angeordneten Stufe der Dampfturbine ausgebildet ist, die Einspeisedampfvorrichtung diejenige Dampfeinspeisestelle ansteuert, die an einer angrenzenden, stromauf angeordneten Stufe der Dampfturbine ausgebildet ist. Bei Lastzunahme der Dampfturbine wird die Einspeisedampfvorrichtung bevorzugt derart angesteuert, dass ausgehend von einer Dampfeinspeisestelle, die an einer stromauf angeordneten Stufe der Dampfturbine ausgebildet ist, die Einspeisedampfvorrichtung diejenige Dampfeinspeisestelle ansteuert, die an einer angrenzenden, abdampfseitig angeordneten Stufe der Dampfturbine ausgebildet ist.

Im Folgenden wird eine bevorzugte Ausführungsform einer erfindungsgemäßen Gas- und Dampfturbinenanlage anhand der beigefügten schematischen Zeichnung erläutert. Es zeigt die Figur eine Gas- und Dampfturbinenanlage mit variabler Dampfeinspeisung.

In der Figur ist eine Dampfturbinenanlage 1 gezeigt, die via einen Abhitzekessel 2 mit einer Gasturbinenanlage 3 gekoppelt ist. Der Abhitzekessel 2 umfasst ein Hochdruckdampfsystem 4 mit einer Frischdampfsammelleitung 14, ein Mitteldruckdampfsystem 5 mit einer Mitteldruck-Zudampfsammelleitung 15, ein Niederdruckdampfsystem 6 mit einer Niederdruck-Zudampfsammelleitung 16 sowie mehrere Wärmeübertrager 7.

In dem Abhitzekessel 2 wird die Wärmeenergie der heißen Abgase der Gasturbinenanlage 3 mittels der Wärmeübertrager 7 an eine jeweils zugehörige Kesselanlage 8, 9 und 10 zum Erzeugen von Dampf abgegeben. Der in den Kesselanlagen 8, 9 und 10 erzeugte Dampf dient zum Betreiben einer Hochdruckdampfturbine 11, einer Mitteldruckdampfturbine 12 und einer Niederdruckdampfturbine 13.

Die Hochdruckdampfturbine 11 und die Mitteldruckdampfturbine 12 sind mittels je einer der Dampfsammelleitungen 14 und 15 mit dem jeweils entsprechenden Dampfsystem 4 bzw. 5 gekoppelt. Die Mitteldruck-Zudampfsammelleitung 15 weist ferner einen Zwischenüberhitzer 20 auf, mittels dem ein Mitteldruck-Dampf zum Erhöhen des Wirkungsgrades der Dampfturbinenanlage 1 im Abhitzekessel 2 überhitzt wird. Der Mitteldruck-Dampf setzt sich zusammen aus dem in der Kesselanlage 9 erzeugten Mitteldruck-Zudampf und dem Abdampf der Hochdruckdampfturbine 11. Von dem Zwischenüberhitzer 20 strömt der überhitzte Mitteldruck-Dampf via die Mitteldruckdampfsammelleitung 22 zur Mitteldruckdampfturbine 12.

Via eine Niederdruck-Zudampfsammelleitung 16 strömt der Niederdruck-Zudampf von der Kesselanlage 10 zu einer Umschaltarmatur 17. Der Druck des Zudampfs in der Niederdruck-Zudampfsammelleitung 16 beträgt vorliegend 4,2 bar. Im Falle einer Verwendung eines stark schwefelhaltigen Brennstoffs beim Betrieb der Gasturbinenanlage 3 wird der Druck des Niederdruck-Zudampfs derart erhöht, dass ein Auskondensieren von schwefliger Säure an den Wärmeübertragerflächen der Wärmeübertrager 7 und somit ein Korrodieren der Wärmeübertragerflächen verhindert wird. Dadurch ergibt sich in der Niederdruck-Zudampfsammelleitung 16 ein Druck von beispielsweise 8 bar.

Die Niederdruck-Zudampfsammelleitung 16 weist ferner einen Niederdruck-Zudampfleitungsabschnitt 19 auf, an dem eine Zudampfeinleitstelle 21 ausgebildet ist. Via die Zudampfeinleitstelle 21 wird der Niederdruck-Zudampf über den Niederdruck-Zudampfleitungsabschnitt 19 mit dem Abdampf der Mitteldruckturbine 12 eingespeist.

Der Umschaltarmatur 17 ist eine (nicht dargestellte) Steuerungseinrichtung zugeordnet, die eingerichtet ist, bei einem Unterschreiten des Abdampfdrucks der Mitteldruckdampfturbine 12 von einem vorgegebenen Soll-Wert, beispielsweise 4 bar, verursacht insbesondere durch einen Teillastbetrieb der Mitteldruckdampfturbine 12, die Umschaltarmatur 17 derart zu schalten, dass der Zudampf via die Umschaltarmatur 17 zu einer Einspeisedampfvorrichtung 18 strömt. Fällt beispielsweise der Betriebszustand der Mitteldruckdampfturbine 12 von einem Volllastbetrieb auf einen Teillastbetrieb von 60% der Volllast, fällt auch der Abdampfdruck entsprechend, d. h. der Abdampfdruck fällt auf 60% des Abdampfdrucks bei Volllast. Dadurch wird der Soll-Wert unterschritten und die Umschaltarmatur 17 wird geschaltet, wodurch der Zudampf zur Einspeisedampfvorrichtung 18 strömt, via die er als Einspeisedampf in die Mitteldruckturbine 12 strömt. Somit wird der Zudampf vom Druckniveau in der Niederdruck-Zudampfsammelleitung 16 auf das Druckniveau an der Zudampfeinleitstelle 21 in der Mitteldruckturbine 12 entspannt und somit energetisch verwertet.

Die Einspeisedampfvorrichtung 18 weist eine Mehrzahl an Dampfeinspeisestellen (nicht dargestellt) auf, von denen nur maximal eine angesteuert wird. Das heißt, die Dampfzufuhr erfolgt immer nur an einer Dampfeinspeisestelle. Dabei wird diejenige Dampfeinspeisestelle angesteuert, an der der Druck des Dampfturbinenprozessdampfs in etwa gleich dem Druck des Einspeisedampfs ist. Dies ermöglicht ein nahezu ungedrosseltes Einspeisen des Einspeisedampfs, wodurch ein zusätzlicher Drosselverlust durch Androsseln vermieden ist. Aufgrund von Strömungsverlusten weist der Zudampf nach Passieren der Umschaltarmatur 17 an der Dampfeinspeisestelle einen geringfügig niedrigeren Druck auf, als in der Niederdruck-Zudampfsammelleitung 16, beispielsweise 4 bar.

Ist der von der Steuerungseinrichtung gemessene Abdampfdruck über bzw. gleich dem Soll-Wert, wird die Umschaltarmatur 17 derart geschaltet, dass der Zudampfstrom via den Niederdruck-Zudampfleitungsabschnitt 19 zur Niederdruckdampfturbine 13 strömt. In dem Niederdruck-Zudampfleitungsabschnitt 19 strömen dann an der Zudampfeinleitstelle 21 der Abdampf der Mitteldruckturbine 12, der zuvor auf 4 bar entspannt wurde, und der Dampf der Niederdruck-Zudampfsammelleitung 16, der vorliegend ebenfalls einen Druck von 4 bar hat, zusammen und zur Niederdruckturbine 13.

## Patentansprüche

1. Dampfturbinenanlage (1) mit einer Mitteldruckdampfturbine (12) woran eine Mitteldruck-Zudampfsammelleitung (15) gekoppelt ist und mit einer weiteren einen Zudampfleitungsabschnitt (19) aufweisenden Zudampfsammelleitung (16) zur Versorgung der Mitteldruckdampfturbine (12) oder einer Niederdruckdampfturbine (13), **dadurch gekennzeichnet, dass** die Zudampfsammelleitung (16) an einer Zudampfeinleitstelle (21) des Zudampfleitungsabschnitts (19) in den Abdampfstrom der Mitteldruckdampfturbine (12) eingeleitet ist und eine Einspeisedampfvorrichtung (18) mit mindestens eine an einer abdampfseitig angeordneten Stufe der Mitteldruckdampfturbine ausgebildete Dampfeinspeisestelle mit einer Umschaltarmatur (17) vorgesehen ist, mit der stromauf der Zudampfeinleitstelle (21) die Einspeisedampfvorrichtung (18) an den Zudampfleitungsabschnitt (19) angeschlossen ist und die derart umschaltbar ist, dass, wenn der Abdampfdruck kleiner einem Soll-Druck in dem Zudampfleitungsabschnitt (19) ist, der Zudampfleitungsabschnitt (19) mit der Einspeisedampfvorrichtung (18) dampfleitend verbunden und zwischen der Umschaltarmatur (17) und der Zudampfeinleitstelle (21) unterbrochen ist, sowie sonst die Einspeisedampfvorrichtung (18) von dem Zudampfleitungsabschnitt (19) getrennt ist.

2. Dampfturbinenanlage (1) gemäß Anspruch 1,
wobei die Einspeisedampfvorrichtung (18) eine Mehrzahl an Dampfeinspeisestellen an unterschiedlichen Stufen der Mitteldruckdampfturbine (12) aufweist und die Einspeisedampfvorrichtung (18) derart ansteuerbar ist, dass die Einspeisung des Einspeisedampfes nur an derjenigen Dampfeinspeisestelle erfolgt, an der die Druckdifferenz zwischen dem Druck an der Einleitposition innerhalb der Mittelddruckdampfturbine (12) und dem Einspeisedampf selbst minimal ist.

3. Dampfturbinenanlage (1) gemäß Anspruch 2,
wobei die Einspeisedampfvorrichtung (18) ausgebildet ist, bei Lastabsenkung der Mitteldruckdampfturbine (12) von der an einer Stufe der Mitteldruckdampfturbine (12) angesteuerten Dampfeinspeisestelle auf eine angrenzende, stromauf angeordnete Dampfeinspeisestelle umzusteuern.

4. Dampfturbinenanlage (1) gemäß Anspruch 2 oder 3,
wobei die Einspeisedampfvorrichtung (18) ausgebildet ist, bei Lasterhöhung der Mitteldruckdampfturbine (12) von der an einer Stufe der Mitteldruckdampfturbine (12) angesteuerten Dampfeinspeisestelle auf eine angrenzende, stromab angeordnete Dampfeinspeisestelle umzusteuern.

5. Dampfturbinenanlage (1) gemäß einem der Ansprüche 1 bis 4,
wobei die Öffnungsgradkennlinie der Umschaltarmatur (17) für das Verbinden und Trennen der Einspeisedampfvorrichtung (18) und/oder die Öffnungsgradkennlinie für das Verbinden und Trennen des Zudampfleitungsabschnitts (19) linear, progressiv oder degressiv sind.

6. Verfahren zum Betreiben einer Dampfturbinenanlage (1) gemäß einem der Ansprüche 1 bis 5, mit den Schritten:
- Bereitstellen der Dampfturbinenanlage (1) gemäß einem der Ansprüche 1 bis 5;
- Festlegen eines Soll-Drucks für die Zudampfsammelleitung (16) ;
- Schalten der Umschaltarmatur (17) so, dass, wenn der Abdampfdruck kleiner dem Soll-Druck in dem Zudampfleitungsabschnitt (19) ist, der Zudampfleitungsabschnitt (19) mit der Einspeisedampfvorrichtung (18) dampfleitend verbunden und zwischen der Umschaltarmatur (17) und der Zudampfeinleitstelle (21) unterbrochen wird; oder
- Schalten der Umschaltarmatur (17) so, dass, wenn der Abdampfdruck gleich oder größer dem Soll-Druck in dem Zudampfleitungsabschnitt (19) ist, die Einspeisedampfvorrichtung (18) von der Umschaltarmatur (17) getrennt und an die Zudampfeinleitstelle (21) Zudampf direkt von dem Zudampfleitungsabschnitt (19) gefördert wird.

7. Verfahren gemäß Anspruch 6,
wobei die Einspeisedampfvorrichtung (18) eine Mehrzahl an Dampfeinspeisestellen an unterschiedlichen Stufen der Dampfturbine (12) aufweist und die Einspeisedampfvorrichtung (18) derart angesteuert wird, dass die Einspeisung des Einspeisedampfes nur an derjenigen Dampfeinspeisestelle erfolgt, an der die Druckdifferenz zwischen der Einspeiseposition innerhalb der Dampfturbine und dem Einspeisedampf minimal ist.

8. Verfahren gemäß Anspruch 6 oder 7,
wobei bei Lastabsenkung der Mitteldruckdampfturbine (12) von der an einer Stufe der Mitteldruckdampfturbine (12) angesteuerten Dampfeinspeisestelle auf eine angrenzende, stromauf angeordnete Dampfeinspeisestelle umgesteuert wird.

9. Verfahren gemäß einem der Ansprüche 6 bis 8,
wobei bei Lastzunahme der Dampfturbine (12) von der an einer Stufe der Mitteldruckdampfturbine (12) angesteuerten Dampfeinspeisestelle auf eine angrenzende, stromab angeordnete Dampfeinspeisestelle umgesteuert wird.

## Claims

1. Steam turbine plant (1) with an intermediate-pressure steam turbine (12) to which an intermediate-pressure inlet-steam collection line (15) is coupled and with a further inlet-steam collection line (16), having an inlet-steam line section (19), for supplying the intermediate-pressure steam turbine (12) or a low-pressure steam-turbine (13), **characterized in that** the inlet-steam collection line (16), at an inlet-steam introduction point (21) of the inlet-steam line section (19), is introduced into the exhaust-steam flow of the intermediate-pressure steam turbine (12) and a feed steam device (18) with at least one steam feed point formed on a stage of the intermediate-pressure steam turbine which is disposed on the exhaust-steam side is provided with a changeover valve (17) with which the feed steam device (18) is connected upstream of the inlet-steam introduction point (21) to the inlet-steam line section (19) and can be switched over in such a way that if the exhaust-steam pressure is lower than a setpoint pressure in the inlet-steam line section (19), the inlet-steam line section (19) is connected in a steam-conducting manner to the feed steam device (18) and is interrupted between the changeover valve (17) and the inlet-steam introduction point (21), and otherwise the feed steam device (18) is disconnected from the inlet-steam line section (19).

2. Steam turbine plant (1) according to Claim 1,
wherein the feed steam device (18) has a multiplicity of steam feed points on different stages of the intermediate-pressure steam turbine (12) and the feed steam device (18) can be activated in such a way that the supply of feed steam is carried out only at that steam feed point at which the pressure difference between the pressure at the introduction position inside the intermediate-pressure steam turbine (12) and feed steam itself is minimal.

3. Steam turbine plant (1) according to Claim 2,
wherein the feed steam device (18) is designed to, in the event of a load reduction of the intermediate-pressure steam turbine (12) transfer control from the steam feed point which is activated on a stage of the intermediate-pressure steam turbine (12) to an adjacent, upstream-disposed steam feed point.

4. Steam turbine plant (1) according to Claim 2 or 3,
wherein the feed steam device (18) is designed to, in the event of a load increase of the intermediate-pressure steam turbine (12), transfer control from the steam feed point which is activated on a stage of the intermediate-pressure steam turbine (12) to an adjacent downstream-disposed steam feed point.

5. Steam turbine plant (1) according to one of Claims 1 to 4, wherein the characteristic curve of the opening degree of the changeover valve (17) for the connecting and disconnecting of the feed steam device (18) and/or the characteristic curve of the opening degree of the changeover valve for the connecting and disconnecting of the inlet-steam line section (19) is, or are, linear, progressive or degressive.

6. Method for operating a steam turbine plant (1) according to one of Claims 1 to 5, with the steps:
- making available of the steam turbine plant (1) according to one of Claims 1 to 5;
- establishing of a setpoint pressure for the inlet-steam collection line (16);
- switching over of the changeover valve (17) so that if the exhaust steam pressure is lower than the setpoint pressure in the inlet-steam line section (19), the inlet-steam line section (19) is connected in a steam-conducting manner to the feed steam device (18) and is interrupted between the changeover valve (17) and the inlet-steam introduction point (21); or
- switching over of the changeover valve (17) so that if the exhaust steam pressure is equal to, or higher than, the setpoint pressure in the inlet-steam line section (19), the feed steam device (18) is disconnected from the changeover valve (17) and inlet steam is delivered directly from the inlet-steam line section (19) to the inlet-steam introduction point (21).

7. Method according to Claim 6,
wherein the feed steam device (18) has a multiplicity of steam feed points on different stages of the steam turbine (12) and the feed steam device (18) is activated in such a way that the supply of feed steam is carried out only at that steam feed point at which the pressure difference between the feed position inside the steam turbine and the feed steam is minimal.

8. Method according to Claim 6 or 7,
wherein, in the event of a load reduction of the intermediate-pressure steam turbine (12), control is transferred from the steam feed point which is activated on a stage of the intermediate-pressure steam turbine (12) to an adjacent, upstream-disposed steam feed point.

9. Method according to one of Claims 6 to 8,
wherein, in the event of a load increase of the steam turbine (12), control is transferred from the steam feed point which is activated on a stage of the intermediate-pressure steam turbine (12) to an adjacent, downstream-disposed steam feed point.

## Revendications

1. Installation (1) de turbine à vapeur comprenant une turbine (12) à vapeur de moyenne pression, à laquelle est couplé un conduit (15) collecteur de vapeur d'apport de moyenne pression et comprenant un autre conduit (16) collecteur de vapeur d'apport, ayant un tronçon (19) de conduit de vapeur d'apport, pour l'alimentation de la turbine (12) à vapeur de moyenne pression ou d'une turbine (13) à vapeur de pression basse,
**caractérisée en ce que** le conduit (16) collecteur de vapeur d'apport est introduit, en un point (21) d'introduction de vapeur d'apport du tronçon (19) de conduit de vapeur d'apport, dans le courant de vapeur d'échappement de la turbine (12) à vapeur de moyenne pression et il est prévu un dispositif (18) de vapeur d'injection, ayant au moins un point d'injection de vapeur, constitué sur un étage disposé du côté de la vapeur d'échappement de la turbine à vapeur de moyenne pression et ayant un robinet (17) de commutation, par lequel, en amont du point (21) d'injection de vapeur d'apport, le dispositif (18) de vapeur d'injection est raccordé au tronçon (19) de conduit de vapeur d'apport et qui peut être commuté, de manière à ce que, si la pression de la vapeur d'échappement est inférieure à une pression de consigne dans le tronçon (19) de conduit de vapeur d'apport, le tronçon (19) de conduit de vapeur d'apport communique, de manière à conduire de la vapeur, avec le dispositif (18) de vapeur d'injection et est interrompu entre le robinet (17) de commutation et le point (21) d'injection de vapeur d'apport, tandis que sinon, le dispositif (18) de vapeur d'injection est séparé du tronçon (19) de conduit de vapeur d'apport.

2. Installation (1) de turbine à vapeur suivant la revendication 1,
dans laquelle le dispositif (18) de vapeur d'injection a une pluralité de points d'injection de vapeur à des étages différents de la turbine (12) à vapeur de moyenne pression et le dispositif (18) de vapeur d'injection peut être commandé, de manière à ce que l'injection de la vapeur d'injection ne s'effectue qu'aux points d'injection de vapeur où la différence de pression, entre la pression en la position d'injection au sein de la turbine (12) à vapeur de moyenne pression et la vapeur d'injection soi-même, est minimum.

3. Installation (1) suivant la revendication 2,
dans laquelle le dispositif (18) de vapeur d'injection est constitué de manière à passer, s'il se produit une diminution de charge de la turbine (12) à vapeur de moyenne pression, d'un point d'injection de vapeur, commandé sur un étage de la turbine (12) à vapeur de moyenne pression, à un point d'injection de vapeur voisin en amont.

4. Installation (1) suivant la revendication 2 ou 3, dans laquelle le dispositif (18) de vapeur d'injection est constitué de manière à passer, s'il y a une augmentation de charge de la turbine (12) à vapeur de moyenne pression, d'un point d'injection de vapeur, commandé sur un étage de la turbine (12) à vapeur de moyenne pression, à un point d'injection de vapeur voisin en aval.

5. Installation (1) suivant l'une des revendications 1 à 4,
dans laquelle la courbe caractéristique de degré d'ouverture du robinet (17) de commutation, pour la liaison et la séparation du dispositif (18) à vapeur d'injection et/ou la courbe caractéristique du degré d'ouverture, pour la liaison et la séparation du tronçon (19) de conduit de vapeur d'apport, sont linéaires, croissante ou décroissante.

6. Procédé pour faire fonctionner une installation (1) de turbine à vapeur suivant l'une des revendications 1 à 5, comprenant les stades :
- on se procure l'installation (1) de turbine à vapeur suivant l'une des revendications 1 à 5 ;
- on fixe une pression de consigne pour le conduit (16) collecteur de vapeur d'apport ;
- on commute le robinet (17) de commutation, de manière à ce que, si la pression de la vapeur d'apport est plus basse que la pression de consigne dans le tronçon (19) de conduit de vapeur d'apport, le tronçon (19) de conduit de vapeur d'apport communique, d'une manière à conduire de la vapeur, avec le dispositif (18) d'injection de vapeur et soit interrompu entre le robinet (17) de commutation et le point (21) d'injection de vapeur d'apport ; ou
- on commute le robinet (17) de commutation, de manière à ce que, si la pression de la vapeur d'échappement est supérieure ou égale à la pression de consigne dans le tronçon (19) de conduit de vapeur d'apport, le dispositif (18) de vapeur d'injection soit séparé du robinet (17) de commutation et, au point (21) d'injection de vapeur d'apport, de la vapeur d'apport soit transportée directement du tronçon (19) de conduit de vapeur d'apport.

7. Procédé suivant la revendication 6,
dans lequel le dispositif (18) de vapeur d'injection a une pluralité de points d'injection de vapeur à des étages différents de la turbine (12) à vapeur et on commande le dispositif (18) de vapeur d'injection de manière à ce que l'injection de la vapeur d'injection ne s'effectue qu'aux points d'injection de vapeur où la différence de pression, entre la position d'injection au sein de la turbine à vapeur et la vapeur d'injection, est minimum.

8. Procédé suivant la revendication 6 ou 7,
dans lequel, si la charge de la turbine (12) à vapeur de moyenne pression diminue, on passe, du point d'injection de vapeur commandé sur un étage de la turbine (12) à vapeur de moyenne pression, à un point d'injection de vapeur voisin en amont.

9. Procédé suivant l'une des revendications 6 à 8,
dans lequel, si la charge de la turbine (12) à vapeur augmente, on passe, d'un point d'injection de vapeur commandé sur un étage de la turbine (12) à vapeur de moyenne pression, à un point d'injection de vapeur voisin en aval.
